# EUROPÄISCHE PATENTSCHRIFT

(11) **EP 0 054 213 B1**
(45) Veröffentlichungstag und Bekanntmachung des Hinweises auf die Patenterteilung: **08.05.1985**
(21) Anmeldenummer: 81110001.5
(22) Anmeldetag: 30.11.1981
(51) Int. Cl.: E05D 15/52

(54) **Ausstellvorrichtung für Fenster oder Türen mit einem in der Längsachse des oberen Flügelrahmenholms verstellbaren Scherengehäuse**
Stay for windows or doors comprising a stay-casing adjustable in the longitudinal axis of the upper cross beam of the frame
Dispositif de déflecteur pour fenêtres ou portes comprenant un boîtier pour le compas, réglable dans l'axe longitudinal de la traverse supérieure du cadre

(30) Priorität: 16.12.1980 DE 3047246
(43) Veröffentlichungstag der Anmeldung: 23.06.1982
(73) Patentinhaber: SCHÜCO Heinz Schürmann GmbH & Co., D-4800 Bielefeld 1 (DE)
(72) Erfinder: Habicht, Siegfried, D-4811 Leopoldshöhe (DE); Schmidt, Rüdiger, D-4910 Lage (DE); Ziemer, Klaus-Peter, D-4800 Bielefeld 15 (DE)
(74) Vertreter: Stracke, Alexander, Dipl.-Ing.

## Beschreibung

Die Erfindung bezieht sich auf eine Ausstellvorrichtung für Fenster oder Türen, deren Flügel um eine lotrechte Achse drehbar und um eine waagerechte Achse kippbar sind, mit einem am Blendrahmen und flügelseitig an einem Scherengehäuse angelenkten Scherenarm, wobei in dem Scherengehäuse eine mit einem eine Verriegelungsrolle des Scherenarms in der Dreh- und der Schließstellung des Beschlages hintergreifenden Riegel versehene Riegelstange gleitbar gelagert und das Scherengehäuse mittels einer Justiervorrichtung zu einem am Flügelrahmen festgelegten Lager in seiner Längsachse verstellbar ist.

Es ist eine Ausstellvorrichtung dieser Art bekannt (FR-A-2436241), bei der die Justiervorrichtung eine Exzenterscheibe aufweist, die am Flügelrahmen drehbar gelagert und in einer Aussparung der oberen Wand des Scherengehäuses angeordnet ist.

Durch die Bautiefe der Fensterkonstruktion ist die Breite des Scherengehäuses festgelegt. Hierdurch wird auch der Durchmesser der Exzenterscheibe begrenzt, so daß der bekannten Ausführung nur ein relativ kleiner Verstellbereich gegeben ist.

Zwischen dem Scherengehäuse und der Exzenterscheibe ist eine Linienberührung vorhanden, so daß die Abtragung der Kraft vom Scherengehäuse auf die Exzenterscheibe zu einer hohen Flächenpressung zwischen den genannten Teilen führt, durch die die Lebensdauer dieser Teile beeinträchtigt wird.

Der Exzenter ist in seiner Gestaltung und Herstellung ein Sonderbauteil und daher kostenmäßig ungünstig.

Es ist ferner eine Ausstellvorrichtung bekannt (DE-A-2232910), bei der zur Verstellung des Scherengehäuses in der Längsrichtung des oberen horizontalen Flügelrahmenholms eine in einer Ausnehmung der oberen Wandung des Scherengehäuses vorgesehene Vierkantplatte umgesteckt werden muß, um den Fensterflügel nach einer bestimmten Betriebsdauer für die Drehbewegung anzuheben oder abzusenken. Dies wird erforderlich, wenn nach mehrjährigem Betrieb durch Nachgeben der Scheibenklotzung oder durch Nachgeben irgendwelcher Beschlagteile der Fensterflügel zur Griffseite hin abgesackt ist und aus der Drehbewegung ein einwandfreies Schließen des Fensterflügels nicht mehr möglich ist.

Die bekannte Verstellmöglichkeit des Fensterflügels ist umständlich zu handhaben.

Der Erfindung liegt die Aufgabe zugrunde, eine Ausstellvorrichtung der eingangs genannten Art so zu gestalten, daß der Aufbau des Beschlages im Bereich des Scherengehäuses eine relativ große Justiermöglichkeit zuläßt und die Lebensdauer und die Funktion des Beschlages verbessert werden.

Diese Aufgabe wird nach der Erfindung dadurch gelöst, daß das Lager einen sich durch eine Aussparung der oberen Wand des Scherengehäuses erstreckenden Lagerbock aufweist, der zur Aufnahme einer Stellschraube mit einer Gewindebohrung versehen ist, der mit einem Innenmehrkant ausgerüstete Kopf der Stellschraube formschlüssig sich durch eine zusätzliche, mit der erstgenannten verbundenen Aussparung der oberen Wand des Scherengehäuses erstreckt und diese Wand mit einer weiteren Aussparung zur Einführung eines Betätigungswerkzeuges in den Innenmehrkant ausgestattet ist.

Der Kopf der Stellschraube stützt sich großflächig an einer Wand des Scherengehäuses ab, so daß die Flächenpressung zwischen dem Scherengehäuse und dem Kopf der Stellschraube kleingehalten wird.

Die Stellschraube ermöglicht einen relativ großen Verstellbereich.

Zur Betätigung der Stellschraube wird ein Schlüssel für den im Kopf der Schraube angeordneten Innenmehrkant verwendet, der ohnehin am Fenster für die Befestigung des Beschlages benötigt wird.

Zur Verbesserung der Zugänglichkeit der Verstellmittel liegt bei einer vorteilhaften Ausführungsform der Erfindung die Längsachse der Gewindebohrung und der Stellschraube schräg zur Längsachse des Scherengehäuses.

Um die Konstruktion des Scherengehäuses wesentlich zu vereinfachen und die konstruktive Gestaltung der Verriegelungsmittel für den Scherenarm in der Drehstellung des Flügels freier zu machen, liegt bei einer weiteren Ausführungsform der Erfindung der die Verriegelungsrolle des Scherenarms in der Drehstellung des Beschlages hintergreifende Riegel außerhalb des Scherengehäuses und ist an einem Ende an der Riegelstange befestigt und in einer Nut des oberen Flügelrahmenholms gleitbar gelagert. Der Riegel als Kunststofformteil ausgebildet und mit einer Aufnahmegabe für die Verriegelungsrolle ausgerüstet sein.

Um den Verschleiß zwischen dem flügelseitigen Ende des Scherenarms und dem zugeordneten Langloch des Scherengehäuses herabzusetzen, weist der Scherenarm ein drehbar gelagertes Führungsstück aus Kunststoff auf, das die Randleisten des Langloches des Scherengehäuses hintergreift.

Weitere Kennzeichen und Merkmale der Erfindung ergeben sich aus den übrigen Unteransprüchen. In der folgenden Beschreibung eines Ausführungsbeispiels zeigt
Fig. 1 den flügelseitigen Teil der Ausstellvorrichtung im Aufriß, und zwar teilweise geschnitten,
Fig. 2 den blendrahmenseitigen Teil der Ausstellvorrichtung sowie die Verriegelungsmittel für den Scherenarm und eine Eckumlenkung im Bereich der oberen, bandseitigen Ecke des Flügels,
Fig. 3 und 4 die Ausstellvorrichtung in der Kippstellung,
Fig. 5 einen Schnitt nach der Linie V-V in Fig. 3,
Fig. 6 das dem Scherengehäuse zugeordnete Lager im Grundriß,
Fig. 7 den als Kunststofformteil ausgebildeten Riegel in Seitenansicht,
Fig. 8 einen Schnitt nach der Linie VIII-VIII in Fig. 7 und
Fig. 9 eine Ansicht in Richtung des Pfeiles IX in Fig. 7.

Der Scherenarm 1 ist mit einem Zusatzlenker 2 ausgerüstet, der mit seinem freien Ende durch ein Niet 3 drehbar an der oberen Wandung 4 gelagert ist. An seinem flügelseitigen Ende weist der Scherenarm ein Führungsstück 5 aus Kunststoff auf, das in einem Langloch 6 des Scherengehäuses 7 gleitbar gelagert ist. Das Führungsstück 5 wird vorzugsweise aus einem Polyamid hergestellt und verringert den Reibwiderstand gegenüber dem aus Aluminium gefertigten Scherengehäuse und besitzt außerdem Notlaufeigenschaften, die sich vorteilhaft auswirken, da ein Nachfetten des Beschlages nach dem Einbau des Fensters in den überwiegenden Fällen nicht gewährleistet ist.

Das aus Kunststoff gefertigte Führungsstück 5 ist auf einem Bundniet 8 drehbar gelagert.

Das Scherengehäuse 7 weist in Längsrichtung sich erstreckende Randleisten 9 auf, die die Randstege der Nut des oberen Flügelrahmenholms hintergreifen, so daß das Scherengehäuse in der Nut des oberen Flügelrahmenholms verschiebbar gelagert ist. Diese freie Verschiebbarkeit des Scherengehäuses 7 wird durch ein Lager 10 unterbunden, das in einer vertikalen Gewindebohrung einen Fixierungsstift 11 aufweist, der mit seinem Fixierungszapfen 12 in eine Bohrung des oberen Flügelrahmenholms eingeführt wird. Durch dieses Lager wird das Scherengehäuse gegen eine Verschiebung in der Längsachse des Flügelrahmenholms festgelegt, jedoch ist dieses Lager mit Verstellmitteln ausgerüstet, um das Scherengehäuse in seiner Lage verstellen zu können und um damit die Anlenkung des Scherenarms am Flügel zu ändern.

Das Lager 10 weist einen Lagerbock 13 auf, der sich durch eine Aussparung 14 in der oberen Wand 4 des Scherengehäuses 7 erstreckt. Der Lagerbock 13 ist mit einer Gewindebohrung zur Aufnahme einer Stellschraube 15 ausgerüstet, die einen mit einem Innenmehrkant ausgerüsteten Kopf 16 aufweist, der formschlüssig in einer zusätzlichen Aussparung 17 angeordnet ist, die mit der Aussparung 14 verbunden ist. In der Wand 4 ist eine weitere Aussparung 18 vorgesehen, die zur Einführung eines Betätigungswerkzeuges in den Innenmehrkant des Kopfes 16 der Stellschraube dient.

Um die Zugänglichkeit zu dem Kopf 16 der Stellschraube zu verbessern, ist die gemeinsame Längsachse 19 der Gewindebohrung und der Stellschraube schräg zur Längsachse des Scherengehäuses 7 angeordnet. Um eine gute Kraftabtragung zwischen der Stellschraube und dem Scherengehäuse zu erzielen, verläuft die Längsachse 19 der Gewindebohrung und der Stellschraube im mittleren Bereich der oberen Wand 4 des Scherengehäuses 7.

Aus der Fig. 3 ergibt sich, daß der Schraubenkopf durch die beschriebene Schräglage der Stellschraube in Richtung auf die Innenseite des Fensters weist, so daß bei einem in der Drehstellung sich befindenden Fensterflügel eine Einjustierung unter Last möglich ist. Durch die Gewindeselbsthemmung wird die eingestellte Lage dauerhaft gesichert.

Die Konstruktion des Scherengehäuses 7 wird dadurch einfach, daß der Riegel 20 außerhalb des Scherengehäuses angeordnet und mittels eines Zapfens 21 an der Riegelstange 22 festgelegt ist. Der Riegel 20 ist in dem Ausführungsbeispiel als Kunststofformteil ausgebildet, dessen konstruktive Einzelheiten sich auch aus den Fig.7 bis 9 ergeben. Längsränder des Riegels hintergreifen die Randstege der Nut des Flügelrahmenprofils, so daß der Riegel in der Nut geführt wird und für seine konstruktive Gestaltung ein relativ großer Raum zur Verfügung steht. Der Riegel weist eine nach oben und zur Bandseite des Fensters geöffnete Aufnahmegabel 23 auf, durch die die Verriegelungsrolle 24 des Scherenarms beidseitig bei der Festlegung des Scherenarms gegenüber dem Flügel erfaßt wird. Die Verriegelungsrolle 23 ist auf einem drehbar im Scherenarm gelagerten Exzenterstück angeordnet. Durch dieses Exzenterstück ist die Verriegelungsrolle einstellbar.

Durch die verschiebbare Lagerung des Riegels 20 in der Nut des oberen horizontalen Holms des Fügelrahmens besteht die Möglichkeit, an dem Riegel, und zwar in Ausnehmungen 25 ein Ende des Eckumlenkergetriebes festzulegen. Der obere horizontale Schenkel des Eckumlenkergehäuses 26 greift in eine nach unten geöffnete Nut 27 des Riegels 20 ein.

## Patentansprüche

1. Ausstellvorrichtung für Fenster oder Türen, deren Flügel um eine lotrechte Achse drehbar und um eine waagerechte Achse kippbar sind, mit einem an Blendrahmen und flügelseitig an einem Scherengehäuse (7) angelenkten Scherenarm (1), wobei in dem Scherengehäuse eine mit einem eine Verriegelungsrolle (24) des Scherenarms in der Dreh- und der Schließstellung des Beschlages hintergreifenden Riegel (20) versehene Riegelstange (22) gleitbar gelagert und das Scherengehäuse mittels einer Justiervorrichtung zu einem am Flügelrahmen festgelegten Lager (10) in seiner Längsachse verstellbar ist, dadurch gekennzeichnet, daß das Lager (10) einen sich durch eine Aussparung (14) der oberen Wand (4) des Scherengehäuses (7) erstreckenden Lagerbock (13) aufweist, der zur Aufnahme einer Stellschraube (15) mit einer Gewindebohrung versehen ist, der mit einem Innenmehrkant ausgerüstete Kopf (16) der Stellschraube formschlüssig sich durch eine zusätzliche mit der erstgenannten verbundenen Aussparung (17) der oberen Wand des Scherengehäuses erstreckt und diese Wand mit einer weiteren Aussparung (18) zur Einführung eines Betätigungswerkzeuges in den Innenmehrkant ausgestattet ist.

2. Ausstellvorrichtung nach Anspruch 1, dadurch gekennzeichnet, daß die Längsachse (19) der Gewindebohrung und die Stellschraube schräg zur Längsachse des Scherengehäuses (7) liegt.

3. Ausstellvorrichtung nach Anspruch 1 oder 2, dadurch gekennzeichnet, daß die Längsachse der Gewindebohrung und der Stellschraube im mittleren Bereich der oberen Wand (4) des Scherengehäuses (7) verlaufen.

4. Ausstellvorrichtung nach Anspruch 2 oder 3, dadurch gekennzeichnet, daß der Kopf (16) der Stellschraube durch die Schräglage der Innenseite des Fensters oder der Tür zugewandt ist.

5. Ausstellvorrichtung nach Anspruch 1, dadurch gekennzeichnet, daß der die Verriegelungsrolle (24) des Scherenarms (1) in der Schließ- und in der Drehstellung des Beschlages hintergreifende Riegel (20) außerhalb des Scherengehäuses (7) liegt, der Riegel an einem Ende an der Riegelstange (22) befestigt und in der Nut des Flügelrahmens gleitbar gelagert ist.

6. Ausstellvorrichtung nach Anspruch 5, dadurch gekennzeichnet, daß der Riegel (20) eine Aufnahmegabel (23) für die Verriegelungsrolle (24) aufweist.

7. Ausstellvorrichtung nach Anspruch 5, dadurch gekennzeichnet, daß an dem drehlagerseitigen Ende der Riegel (20) an einem Eckumlenkergetriebe befestigt ist.

8. Ausstellvorrichtung nach einem der Ansprüche 5 bis 7, dadurch gekennzeichnet, daß der Riegel (20) eine nach unten und außen geöffnete Nut aufweist, in die der horizontale Schenkel des Eckumlenkergehäuses (26) eingreift.

9. Ausstellvorrichtung nach Anspruch 5, dadurch gekennzeichnet, daß die Verriegelungsrolle (24) auf einem drehbar im Scherenarm gelagerten Exzenterstück angeordnet ist.

10. Ausstellvorrichtung nach einem der Ansprüche 1 bis 9, dadurch gekennzeichnet, daß der Scherenarm (1) am flügelseitigen Ende ein drehbar am Scherenarm gelagertes Führungsstück (5) aus Kunststoff aufweist, das die Randleisten des im Scherengehäuse vorgesehenen Langlochs hintergreift.

## Claims

1. An extension device for windows or doors in which the movable door or window portions are rotatable about a vertical axis and can be tilted about a horizontal axis, comprising a scissor arm (1) which is connected to the fixed frame and at the end towards the movable door or window portion, to a scissor housing (7), wherein mounted slidably in the housing (7) is a locking bar (22) provided with a locking member (20) which engages behind a locking roller (24) of the scissor arm (1) in the rotational and the closure position of the fitment, and wherein the housing (7) is adjustable by means of an adjusting means relative to a mounting (10) which is fixed in the frame of the movable door or window portion, on the longitudinal axis thereof, characterised in that the mounting (10) has a mounting block (13) which extends through an opening (14) in the upper wall (4) of the housing (7) and which is provided with a screwthreaded bore for receiving an adjusting screw (15), the head (16) which is provided with a polygonal recess therein, of the adjusting screw, form-lockingly extends through an additional opening (17) in the upper wall of the housing (7), said additional opening being connected to the first-mentioned opening, and said wall is provided with a further opening (18) for inserting an actuating tool into the polygonal recess.

2. A device according to claim 1 characterised in that the longitudinal axis (19) of the screwthreaded bore and the adjusting screw is inclined with respect to the longitudinal axis of the housing (7).

3. A device according to claim 1 or claim 2 characterised in that the longitudinal axis of the screwthreaded bore and the adjusting screw extends in the middle region of the upper wall (4) of the housing (7).

4. A device according to claim 2 or claim 3 characterised in that the head (16) of the adjusting screw is towards the inside of the window or the door, due to the inclined position.

5. A device according to claim 1 characterised in that the locking member (20) which engages behind the locking roller (24) of the arm (1) in the closure and in the rotational position of the fitment lies outside the housing (7), the locking member is secured at one end to the locking bar (22), and is mounted slidably in the groove in the frame of the movable door or window portion.

6. A device according to claim 5 characterised in that the locking member (20) has a fork (23) for receiving the locking roller (24).

7. A device according to claim 5 characterised in that at the end towards the rotary mounting, the locking member (20) is secured to a corner deflection transmission means.

8. A device according to one of claims 5 to 7 characterised in that the locking member (20) has a downwardly and outwardly open groove into which engages the horizontal limb portion of the corner deflection housing (26).

9. A device according to claim 5 characterised in that the locking roller (24) is arranged on an eccentric member mounted rotatably in the scis- sorarm.

10. A device according to one of claim 1 to 9 characterised in that at the end towards the movable door or window portion the arm (1) has a plastics guide member (5) which is mounted rotatably on the arm and which engages behind the edge portions of the slot provided in the scissor housing.

## Revendications

1. Dispositif de projection pour fenêtres ou portes dont les ouvrants peuvent tourner autour d'un axe vertical et basculer autour d'un axe horizontal, comprenant une branche de compas 1 articulee sur le châssis dormant et, côté ouvrant, sur un boîtier de compas 7, boîtier dans lequel est montée coulissante une tringle porte-pêne 22 munie d'un pêne 20 qui s'engage derrière un galet de verrouillage 24 de la branche du compas dans la position d'ouverture et dans la position de fermeture de la ferrure, et le boîtier de compas peut être réglé parallèlement à son axe longitudinal au moyen d'un dispositif de réglage, par rapport à un palier 10 fixé au châssis ouvrant, caractérisé en ce que le palier 10 présente un support de palier 13 qui s'étend à travers un évidement 14 de la paroi supérieure 4 du boîtier de compas 7, support qui est muni d'un perçage taraudé pour recevoir une vis de réglage 15, la tête 16 de la vis de réglage, qui est munie d'une empreinte polygonale, s'étend en formant une liaison par obstacle, à travers un évidement supplémentaire 17 de la paroi supérieure du boîtier du compas, qui est réuni à l'évidement cité en premier, et cette paroi est munie d'un autre évidement 18 permettant d'introduire un outil de manoeuvre dans l'empreinte polygonale.

2. Dispositif de projection selon la revendication 1, caractérisé en ce que l'axe longitudinal 19 du perçage taraudé et la vis de réglage s'étendent obliquement à l'axe longitudinal du boîtier de compas 7.

3. Dispositif de projection selon la revendication 1 ou 2, caractérisé en ce que l'axe longitudinal du perçage taraudé et de la vis de réglage s'étendent dans la région centrale de la paroi supérieure 4 du boîtier de compas 7.

4. Dispositif de projection selon la revendication 2 ou 3, caractérisé en ce que la tête 16 de la vis de réglage est dirigée par la position oblique vers le côté intérieur de la fenêtre ou de la porte.

5. Dispositif de projection selon la revendication 1, caractérisé en ce que le pêne 20 qui s'engage derrière le galet de verrouillage 24 de la branche 1 du compas dans la position de fermeture et dans la position de rotation de la ferrure se trouve en dehors du boîtier 7 du compas, le pêne est fixé à une extrémité à la tringle porte-pêne 22 et est monté pour coulisser dans la rainure du châssis ouvrant.

6. Dispositif de projection selon la revendication 5, caractérisé en ce que le pêne 20 présente une fourchette réceptrice 23 pour le galet de verrouillage 24.

7. Dispositif de projection selon la revendication 5, caractérisé en ce qu'à l'extrémité côté palier de rotation, le pêne 20 est fixé à un mécanisme de contournement de l'angle.

8. Dispositif de projection selon l'une des revendications 5 à 7, caractérisé en ce que le pêne 20 présente une rainure ouverte vers le bas et l'extérieur, dans laquelle la branche horizontale du boîtier 26 de contournement de l'angle est engagée.

9. Dispositif de projection selon la revendication 5, caractérisé en ce que le galet de verrouillage 24 est disposé sur une pièce excentrique montée rotative dans une branche du compas.

10. Dispositif de projection selon l'une des revendications 1 à 9, caractérisé en ce que la branche 1 du compas présente, à l'extrémité côté ouvrant, une pièce de guidage 5 en matière plastique montée rotative sur la branche du compas, et qui est engagée derrière les nervures marginales du trou allongé prévu dans le boîtier du compas.
